# EUROPÄISCHE PATENTSCHRIFT

(11) **EP 2 382 349 B1**
(45) Veröffentlichungstag und Bekanntmachung des Hinweises auf die Patenterteilung: **06.09.2017**
(21) Anmeldenummer: 09768038.3
(22) Anmeldetag: 07.12.2009
(51) Int. Cl.: D06F 75/40

(54) **BÜGELSOHLE, BÜGELVORRICHTUNG MIT EINER BÜGELSOHLE SOWIE BÜGELVORRICHTUNGS-SET**
IRONING SOLEPLATE, IRONING DEVICE HAVING AN IRONING SOLEPLATE, AND IRONING DEVICE SET
SEMELLE DE REPASSAGE, DISPOSITIF DE REPASSAGE DOTÉ D'UNE TELLE SEMELLE DE REPASSAGE ET ENSEMBLE DE REPASSAGE

(30) Priorität: 23.12.2008 ES 200900094
(43) Veröffentlichungstag der Anmeldung: 02.11.2011
(73) Patentinhaber: BSH Hausgeräte GmbH, 81739 München (DE)
(72) Erfinder: AMELIBIA COCA, Jose Antonio, E-1003 Vitoria (ES); KODDEN, Hermanus, E-1191 Mendoza (Alava) (ES); NOGUEIRA MORAZA, Jesus Maria, E-01007 Vitoria (ES)
(86) Internationale Anmeldenummer: PCT/EP2009/066533
(87) Internationale Veröffentlichungsnummer: WO 2010/072557

(56) Entgegenhaltungen:
- EP-A1- 1 709 235
- WO-A2-2008/120168
- FR-A1- 2 622 607

## Beschreibung

### TECHNISCHES GEBIET

Die vorliegende Erfindung betrifft eine Bügelsohle, insbesondere eine Dampfbügelsohle, welche einen Randbereich aufweist; eine Bügelvorrichtung mit einer solchen Bügelsohle, sowie ein Bügelvorrichtungs-Set umfassend eine solche Bügelvorrichtung.

### STAND DER TECHNIK

Es sind Bügelvorrichtungen, insbesondere Dampfbügelvorrichtungen, bekannt, die dazu vorgesehen und ausgelegt sind, auf einer Abstellvorrichtung abgestellt und dort fixiert zu werden, um es einem Benutzer zu gestatten, sowohl die Bügelvorrichtung als auch die Abstellvorrichtung als Einheit zu tragen, z.B. dadurch, dass der Benutzer die befestigte Dampfbügelvorrichtung an einem Griff ihres Gehäuses festhält.

Aus der EP 1 709 235 A1 ist eine Bügeleisen-Abstellvorrichtung bekannt, mit einem Bügelsohlen-Abstellbereich für die Bügelsohle des Bügeleisens, sowie einem drehbaren Verriegelungselement zum Fixieren und Verriegeln des Bügeleisens an der Abstellvorrichtung. Das drehbare Verriegelungselement ist ein beweglicher Bügel, welcher zum Fixieren und Verriegeln des Bügeleisens über einen vorderen, oberen Gehäusebereich des Bügeleisens schwenkbar ist. Ein solches Verriegelungselement ist konstruktiv recht aufwändig und muss genau auf die Form des vorderen, oberen Gehäusebereichs des Bügeleisens abgestimmt sein, um das Bügeleisen sicher zu fixieren. Die Bügeleisen-Abstellvorrichtung ist daher nur für ein konkretes Bügeleisen-Modell verwendbar.

Andere Bügeleisen-Abstellvorrichtungen, wie sie z.B. aus der EP 0 682 144 A2 bekannt sind, besitzen feststehende, rippenartige Vorsprünge, die zum Fixieren des Bügeleisens auf der Abstellvorrichtung in einen Schlitz einfügbar sind, der sich am Bügeleisen zwischen einer Oberseite der Sohlenplatte und einem unteren Rand eines Gehäuses erstreckt, welches oberhalb der Sohlenplatte angebracht ist. Eine solche Bügeleisen-Abstellvorrichtung kann nur für einen einzigen Typ oder eine einzige Größe oder Form eines Bügeleisens verwendet werden. Das Bügeleisen muss hierbei also genau auf diese besondere Bügeleisen-Abstellvorrichtung abgestimmt sein. Bügeleisen, die unterschiedliche Bügelsohlen bzw. Sohlenplatten mit unterschiedlichen Abmessungen oder Formen aufweisen, könnten also nicht an der Abstellvorrichtung fixiert werden bzw. es wäre hierfür eine erhebliche Umänderung oder Adaption der Konstruktion der Abstellvorrichtung erforderlich. Besonders Bügelvorrichtungen, die eine gegossene Bügelsohle und/oder eine gegossene Sohlenplatte aufweisen, die aus gusstechnischen Gründen üblicherweise relativ dick ist, können somit nicht oder nur unter großem konstruktiven Aufwand sicher an einer Bügeleisen-Abstellvorrichtung fixiert werden.

Aus der FR 2 622 607 A1 ist eine gattungsgemäße Bügeleisenablage für ein elektrisch aufheizbares, schnurloses Bügeleisen bekannt, wobei die Bügeleisenablage aus einer Abstellfläche, auf der die Bügeleisensohle abstellbar ist, einem Anschlag, an dem das Bügeleisen mit der Heckstütze anliegt, und einem mit dem Anschlag oder dem Bügeleisen lösbar verbindbarem Gerätestecker für das elektrische Anschlußkabel besteht.

Im Übrigen sei noch auf die WO 2008/120168 A2 hingewiesen.

### DARSTELLUNG DER ERFINDUNG

Der Erfindung liegt die Aufgabe beziehungsweise das technische Problem zugrunde, eine neuartige Bügelsohlen-Konstruktion zu schaffen, welche es auf einfache und effektive Art und Weise ermöglicht, Bügelvorrichtungen selbst dann einfach und sicher an einer Abstellvorrichtung zu fixieren, wenn die Bügelsohlen der Bügelvorrichtungen unterschiedliche Formen oder Abmessungen aufweisen; ferner soll eine Bügelvorrichtung mit einer solchen Bügelsohle bereit gestellt werden.

Diese Aufgabe wird gemäß einem ersten Aspekt gelöst durch eine erfindungsgemäße Bügelsohle mit den Merkmalen des Anspruchs 1.

Diese Bügelsohle einer Bügelvorrichtung, insbesondere eine Dampfbügelsohle, welche einen Randbereich aufweist, ist dadurch gekennzeichnet, dass sie an ihrem Randbereich bzw. äußeren Randbereich eine Bügelvorrichtungs-Befestigungs-Nut zum temporären und wieder lösbaren Eingriff mit einem Befestigungselement einer Abstellvorrichtung oder eines anderen externen Objektes, welches selbst nicht zu der Bügelvorrichtung, der Bügelsohle oder einem daran befestigten Gehäuse gehört, aufweist.

Unter einer Bügelvorrichtungs-Befestigungs-Nut (nachfolgend auch kurz Befestigungs-Nut genannt) ist im Sinne der Erfindung eine Nut zu verstehen, an welcher die Bügelsohle der Bügelvorrichtung, bzw. deren Sohlenplatte, bzw. die gesamte Bügelvorrichtung, an einer Abstellvorrichtung oder einem anderen Objekt, welches selbst nicht zu einem Bügeleisen, einer Bügelsohle oder einem daran befestigten Gehäuse gehört, befestigt, insbesondere temporär und wieder lösbar befestigt bzw. verriegelt werden kann. Eine in der Bügelsohle bzw. deren Sohlenplatte vorgesehene Nut, in die ein Sohlenblech (z.B. ein dünnes Blech aus einem nichtrostenden Stahl) eingelassen ist, ist keine Befestigungs-Nut im Sinne der Erfindung, da besagte Nut von Bereichen des Blechs im Wesentlichen ausgefüllt ist und somit keine Befestigungsfunktionen für die Bügelvorrichtung selbst übernehmen kann. Eine im Randbereich der Bügelsohle vorgesehene Nut hingegen, die sowohl Teile eines Sohlenblechs aufnimmt, als auch offene Nutenbereiche aufweist, die zur Befestigung der Bügelsohle bzw. deren Sohlenplatte bzw. der gesamten Bügelvorrichtung an einer Abstellvorrichtung oder einem anderen Objekt ausgelegt sind, ist eine Variante einer Befestigungs-Nut im Sinne der Erfindung.

Die Erfinder haben herausgefunden, dass die Seitenränder der Sohlenplatten oder Bügelsohlen der meisten Bügelvorrichtungen sehr ähnliche Abmessungen und Formen besitzen, auch wenn die restlichen Bereiche der Sohlenplatten bzw. der Bügelsohlen als solche unterschiedliche Formen, Abmessungen und Umrisse aufweisen, was sich zum Befestigen und Verriegeln der Bügelsohle an einer Abstellvorrichtung ausnutzen lässt. Die erfindungsgemäß direkt im Rand der Sohlenplatte bzw. der Bügelsohle vorgesehene Befestigungs-Nut kann dazu genutzt werden, auf einfache Art und Weise in Eingriff mit einem Befestigungselement einer Abstellvorrichtung oder eines anderen externen Objektes gebracht zu werden. Dadurch ist es möglich, die Sohlenplatte bzw. Bügelsohle bzw. die gesamte Bügelvorrichtung einfach und sicher an dieser Abstellvorrichtung bzw. dem externen Objekt zu fixieren und auch zu verriegeln.

Ferner ist es möglich, eine Art Standard-Nut als Befestigungs-Nut zu definieren, welche auf nahezu alle bekannten Typen von Sohlenplatten bzw. Bügelsohlen, die als solche unterschiedliche Formen, Abmessungen und Umrissformen aufweisen können, anwendbar ist. Diese gestattet es, mit einem einzigen, standardisierten Befestigungs-Nuten-Typ, der direkt im Rand der Sohlenplatte bzw. der Bügelsohle vorgesehen ist, eine Vielzahl unterschiedlichster Bügelvorrichtungen mit unterschiedlichsten Sohlenplatten bzw. Bügelsohlen mittels eines Befestigungselementes zu fixieren bzw. zu verriegeln, welches nur auf diese Standard-Nut abgestimmt sein muss. Andere Teile oder Bereiche der Bügelvorrichtung, wie z.B. das Gehäuse oder andere Teilbereiche der Bügelsohle selbst, müssen zur Erreichung einer sicheren und zuverlässigen Befestigungs- und Verriegelungsfunktion nicht besonders angepasst oder ausgestaltet werden. Dies wiederum bietet im Hinblick auf diese anderen Teile oder Bereiche der Bügelvorrichtung eine erhebliche konstruktive und gestalterische Freiheit. Gleichermaßen gilt dies für eine Abstellvorrichtung, die in Verbindung mit einer solchen erfindungsgemäßen Bügelsohle bzw. einer solchen erfindungsgemäße Bügelvorrichtung verwendet werden soll. Auch sie muss lediglich auf die (standardisierte) Befestigungs-Nut abgestimmt werden und kann dann ohne weitere Modifikationen für unterschiedlichste Bügelvorrichtungen und Bügelsohlen, die eine solche Befestigungs-Nut aufweisen, verwendet werden.

Die Befestigungs-Nut ist fertigungstechnisch zudem extrem einfach und kostengünstig herstellbar. Sie ist stabil, nicht störanfällig und beeinträchtigt darüber hinaus in keiner Weise die normalen Bügelfunktionen der Sohlenplatte bzw. der Bügelsohle bzw. der Bügelvorrichtung. Die erfindungsgemäße Lösung ist überdies besonders für Bügelvorrichtungen geeignet, die eine gegossene Bügelsohle und/oder eine gegossene Sohlenplatte aufweisen, die aus gusstechnischen Gründen üblicherweise relativ dick ist. In solchen Bügelsohlen kann die Befestigungs-Nut besonders einfach vorgesehen werden. Die erfindungsgemäße Lösung schafft somit eine neuartige Bügelsohlen-Konstruktion, welche es auf einfache und effektive Art und Weise ermöglicht, Bügelvorrichtungen selbst dann zuverlässig und sicher an einer Abstellvorrichtung zu fixieren, wenn die Bügelsohlen der Bügelvorrichtungen unterschiedliche Formen oder Abmessungen aufweisen.

Weitere bevorzugte und vorteilhafte Ausgestaltungsmerkmale der erfindungsgemäßen Bügelsohle sind Gegenstand der abhängigen Ansprüche 2 bis 11, die ihre Stütze in der nachfolgenden Beschreibung und den Zeichnungen finden.

Die der Erfindung zugrunde liegende Aufgabe wird gemäß einem zweiten Aspekt gelöst durch eine erfindungsgemäße Bügelvorrichtung mit den Merkmalen des Anspruchs 12.

Diese Bügelvorrichtung, insbesondere eine Dampfbügelvorrichtung, verfügt über eine Bügelsohle, insbesondere Dampfbügelsohle, nach einem der Ansprüche 1 bis 11.

Die der Erfindung zugrunde liegende Aufgabe wird gemäß einem dritten Aspekt gelöst durch ein erfindungsgemäßes Bügelvorrichtungs-Set mit den Merkmalen des Anspruchs 13. Dieses Bügelvorrichtungs-Set umfasst eine Bügelvorrichtung, insbesondere eine Dampfbügelvorrichtung, nach Anspruch 12, sowie eine Abstellvorrichtung mit wenigstens einem mit der Befestigungs-Nut korrespondierenden Befestigungselement.

Mit der erfindungsgemäßen Bügelvorrichtung und dem erfindungsgemäßen Bügelvorrichtungs-Set sind im Wesentlichen die gleichen Vorteile erzielbar, die bereits weiter oben in Zusammenhang mit der erfindungsgemäßen Bügelsohle erläutert wurden.

Bevorzugte Ausführungsbeispiele der Erfindung mit zusätzlichen Ausgestaltungsdetails und weiteren Vorteilen sind nachfolgend unter Bezugnahme auf die beigefügten Zeichnungen näher beschrieben und erläutert.

### KURZE BESCHREIBUNG DER ZEICHNUNGEN

Es zeigt:
- Fig. 1: eine schematische Querschnittsansicht durch einen wesentlichen Bereich eines erfindungsgemäßen Bügeleisens mit einer erfindungsgemäßen Bügelsohle gemäß einer ersten Ausführungsform;
- Fig. 2: eine schematische Draufsicht auf die erfindungsgemäße Bügelsohle von Fig. 1;
- Fig. 3: eine schematische Querschnittsansicht durch einen wesentlichen Bereich eines erfindungsgemäßen Bügeleisens mit einer erfindungsgemäßen Bügelsohle gemäß einer zweiten Ausführungsform;
- Fig. 4: eine schematische Querschnittsansicht durch einen wesentlichen Bereich eines erfindungsgemäßen Bügeleisens mit einer erfindungsgemäßen Bügelsohle gemäß einer dritten Ausführungsform;
- Fig. 5: eine schematische Querschnittsansicht durch einen wesentlichen Bereich eines erfindungsgemäßen Bügeleisens mit einer erfindungsgemäßen Bügelsohle gemäß einer vierten Ausführungsform; und
- Fig. 6: eine schematische Querschnittsansicht durch einen wesentlichen Bereich eines erfindungsgemäßen Bügeleisens mit einer erfindungsgemäßen Bügelsohle gemäß einer fünften Ausführungsform;

### DARSTELLUNG VON BEVORZUGTEN AUSFÜHRUNGSBEISPIELEN

In der **Fig. 1** ist eine schematische Querschnittsansicht durch einen wesentlichen Bereich eines erfindungsgemäßen (Dampf-)Bügeleisens 2 mit einer erfindungsgemäßen Bügelsohle 4 gemäß einer ersten Ausführungsform dargestellt. Das (Dampf-)Bügeleisen 2 kann ein separates Bügeleisen oder ein Bügeleisen einer sogenannten Dampfbügelstation sein. Das Bügeleisen 2, von dessen Gehäuse 6 in der Fig. 1 nur ein kleiner Ausschnitt skizziert ist, ist in diesem Ausführungsbeispiel zudem Bestandteil eines erfindungsgemäßen Bügelvorrichtungs-Sets, welches neben dem Bügeleisen 2 auch eine Abstellvorrichtung 8 für das Bügeleisen 2 aufweist. Diese Abstellvorrichtung 8 besitzt eine Abstellfläche F bzw. eine Abstellebene für die Bügelsohle 4. Die Abstellvorrichtung 8 ist ferner mit Befestigungselementen 10 ausgestattet, mit denen das Bügeleisen 2, mit der Unterseite 4a der Bügelsohle 4 auf der Abstellfläche F stehend, bei Bedarf an der Abstellvorrichtung 8 fixierbar und verriegelbar ist. Auf diese Weise kann ein Benutzer sowohl das Bügeleisen 2 als auch die Abstellvorrichtung 8 als Einheit tragen, indem z. B. der Benutzer das befestigte Bügeleisen 2 an seinem Griff (nicht gezeigt) festhält. Die Befestigungselemente 10 sind drehbar ausgestaltet und besitzen einen Schaft 10a sowie einen oberhalb des Schaftes 10a angeordneten scheibenförmigen oder plattenförmigen Bereich 10b.

Wie in der Fig. 1 zu erkennen ist, besitzt die Bügelsohle 4 einen geschlossenen und abgerundeten äußeren Rand 4b. In der Stirnseite dieses äußeren Randes 4b oder Randbereichs der Bügelsohle 4 ist eine offene Befestigungs-Nut 12 vorgesehen. Diese Befestigungs-Nut 12 erstreckt sich im Wesentlichen parallel zur Unterseite 4a der Bügelsohle 4. Sie besitzt einen im Wesentlichen rechteckigen Nutenquerschnitt mit abgerundeten Nutenkanten.

Die Nutenbreite b der Befestigungs-Nut 12 liegt vorzugsweise in einem Bereich von 1 bis 10 mm, insbesondere 3 bis 6 mm, insbesondere 2 bis 5 mm. Im vorliegenden Beispiel beträgt sie ca. 2,5 mm. Die Tiefe t der Befestigungs-Nut 12 liegt vorzugsweise in einem Bereich von 2 bis 10 mm, insbesondere 3 bis 8 mm, insbesondere 4 bis 6 mm. Im vorliegenden Beispiel beträgt sie ca. 7 mm. Der Abstand h der Befestigungs-Nut 12 von der Unterseite 4a der Bügelsohle 4, gemessen von der Unterseite 4a bis zu nächstliegenden Seitenrand der Befestigungs-Nut 12, liegt vorzugsweise in einem Bereich von 1 bis 10 mm, insbesondere 3 bis 10 mm, insbesondere 4 bis 6 mm. Im vorliegenden Beispiel beträgt der Abstand h ca. 2 bis 3 mm.

Wie in der **Fig. 2****,** die eine schematische Draufsicht auf die erfindungsgemäße Bügelsohle 4 von Fig. 1 zeigt, durch gestrichelte Linien angedeutet ist, ist die Befestigungs-Nut 12 nur an Teilen des Randbereichs 4b der Bügelsohle 4 vorgesehen, und zwar an mittleren bis hinteren Seitenbereichen der Bügelsohle 4, an der Spitze und an vorderen Seitenbereichen der Bügelsohle 4 sowie an der Rückseite derselben. Die Erfindung ist jedoch selbstverständlich nicht auf eine solche Variante beschränkt. Die Befestigungs-Nut 12 kann z.B. auch umlaufend ausgebildet sein und sich um die gesamte Bügelsohle 4 herum erstrecken. Ebenso kann sie an anderen Bereichen als im vorliegenden Ausführungsbeispiel gezeigt vorgesehen sein.

Wie in der Fig. 1 zu erkennen ist, sind die Abmessungen und die Anordnung des scheibenförmigen Bereichs 10b des jeweiligen Befestigungselementes 10 auf die Abmessungen und die Lage der Befestigungs-Nut 12 abgestimmt. Zum Fixieren und Verriegeln der Bügelsohle 4 an der Abstellvorrichtung 8 kann somit ein Abschnitt des scheibenförmigen Bereichs 10b mit der Nut 12 in Eingriff gebracht werden. Zum Entriegeln und Lösen der Bügelsohle 4 wiederum kann der betreffende Abschnitt des scheibenförmigen Bereichs 10b wieder außer Eingriff mit der Nut 12 gebracht werden.

Bei dem Ausführungsbeispiel nach **Fig. 3** ist die Befestigungs-Nut 12 an der Oberseite des Randbereichs 4b und in einem Spalt 14 angeordnet, der sich zwischen der besagten Oberseite und dem darüber angeordneten Teil des Gehäuses 6 befindet. Die Nut 12 verläuft im Wesentlichen senkrecht zur Unterseite 4a der Bügelsohle 4. Der scheibenförmige Bereich 10b des Befestigungselementes 10 besitzt ein hakenförmiges Ende 10b1, welches dazu ausgelegt ist, in die Nut 12 einzugreifen. Um das Eingreifen des hakenförmigen Endes 101b in die Nut 12 sowie ein Loslösen bei Bedarf zu ermöglichen, ist das Befestigungselement 10 in diesem Beispiel nicht nur drehbar, sondern auch höhenverstellbar, wie durch die gestrichelte Darstellung des scheibenförmige Bereichs 10b angedeutet ist.

Bei dem Ausführungsbeispiel nach **Fig. 4** ist die Befestigungs-Nut 12 in einem Zwischenbereich z1, welcher sich zwischen der Oberseite und der Stirnseite des Randbereichs 4b erstreckt, vorgesehen. Die Befestigungs-Nut 12 erstreckt sich in ihrer Tiefenrichtung somit schräg von oben in den Randbereich 4b hinein.

Die Variante gemäß **Fig. 5** ähnelt der nach Fig. 4, jedoch ist die Befestigungs-Nut 12 in einem Zwischenbereich z2, welcher sich zwischen der Unterseite 4a und der Stirnseite des Randbereichs 4b erstreckt, vorgesehen. Die Befestigungs-Nut 12 erstreckt sich in ihrer Tiefenrichtung somit schräg von unten in den Randbereich 4b hinein.

Bei dem Ausführungsbeispiel nach **Fig. 6** ist eine asymmetrisch geformte Befestigungs-Nut 12 in einem abgestuften Randbereich 4b der Bügelsohle ausgebildet. Die Nut 12 ist durch einen Spalt 14 zugänglich, der sich zwischen der Oberseite der ersten Stufe des Randbereichs 4b und dem darüber angeordneten Teil des Gehäuses 6 befindet.

Die Erfindung ist nicht auf die obigen Ausführungsbeispiele beschränkt. Im Rahmen des Schutzumfangs der Ansprüche können die erfindungsgemäße Bügelsohle, die erfindungsgemäße Bügelvorrichtung und das erfindungsgemäße Bügelvorrichtungs-Set auch andere als die oben konkret beschriebenen Ausgestaltungsformen annehmen. Insbesondere können die verschiedenen erfindungsrelevanten Bestandteile der beschriebenen unterschiedlichen Ausführungsformen und/oder der jeweiligen Patentansprüche miteinander verbunden bzw. kombiniert werden.

Die Befestigungs-Nut kann sich auch ausgehend von ihrem Nuteneingang zu ihrem Nutenboden hin verjüngen, insbesondere konisch verjüngen. Auf diese Weise kann in Verbindung mit einem ebenfalls konischen Teil des Befestigungselementes eine Art Zentrierungseffekt erzielt werden. Ferner kann mit einer solchen Nutenform erreicht werden, dass die Bügelsohle beim Fixieren und Verriegeln fester auf oder an die Abstellfläche bzw. -ebene gedrückt wird. An einem Randbereich der Bügelsohle bzw. der Sohlenplatte können auch mehrere Befestigungs-Nuten vorgesehen sein. Diese können gleiche oder unterschiedliche Formen und Abmessungen aufweisen und auch auf gleichen oder unterschiedlichen Ebenen und in gleichen oder unterschiedlichen Richtungen angeordnet sein.

Bezugszeichen in den Ansprüchen, der Beschreibung und den Zeichnungen dienen lediglich dem besseren Verständnis der Erfindung und sollen den Schutzumfang nicht einschränken.

### Bezugszeichenliste

- 2: Bügeleisen
- 4: Bügelsohle
- 4a: Unterseite
- 4b: Rand/Randbereich
- 6: Gehäuse
- 8: Abstellvorrichtung
- 10: Befestigungselement(e)
- 10a: Schaft
- 10b: Plattenförmiger Bereich
- 10b1: Hakenförmiges Ende
- 12: Befestigungs-Nut
- 14: Spalt

- b: Nutenbreite von 12
- F: Abstellfläche
- h: Höhe
- t: Nutentiefe von 12
- z1: Zwischenbereich
- z2: Zwischenbereich

## Patentansprüche

1. Bügelsohle (4) einer Bügelvorrichtung (2), insbesondere eine Dampfbügelsohle, welche einen Randbereich (4b) aufweist, **dadurch gekennzeichnet, dass** diese an ihrem Randbereich (4b) direkt im Rand eine Bügelvorrichtungs-Befestigungs-Nut (12) zum temporären und wieder lösbaren Eingriff mit einem Befestigungselement einer Abstellvorrichtung oder eines anderen externen Objektes, welches selbst nicht zu der Bügelvorrichtung (2), der Bügelsohle (4) oder einem daran befestigten Gehäuse gehört, aufweist.

2. Bügelsohle (4) nach Anspruch 1, **dadurch gekennzeichnet, dass** die Befestigungs-Nut (12) in der Stirnseite des Randbereichs (4b) vorgesehen ist.

3. Bügelsohle (4) nach Anspruch 1 oder 2, **dadurch gekennzeichnet, dass** sich die Befestigungs-Nut (12) im Wesentlichen parallel zur Unterseite (4a) der Bügelsohle (4) erstreckt.

4. Bügelsohle (4) nach einem oder mehreren der vorher genannten Ansprüche 1 bis 3, **dadurch gekennzeichnet, dass** die Befestigungs-Nut (12) an der Oberseite des Randbereichs (4b) oder in einem Zwischenbereich (z1; z2), welcher sich zwischen der Oberseite und der Stirnseite des Randbereichs (4b) oder zwischen der Unterseite und der Stirnseite des Randbereichs (4b) erstreckt, vorgesehen ist.

5. Bügelsohle (4) nach einem oder mehreren der vorher genannten Ansprüche, **dadurch gekennzeichnet, dass** sich die Befestigungs-Nut (12) in ihrer Tiefenrichtung schräg in den Randbereich (4b) hinein erstreckt.

6. Bügelsohle (4) nach einem oder mehreren der vorher genannten Ansprüche, **dadurch gekennzeichnet, dass** die Befestigungs-Nut (12) nur an Teilen des Randbereichs (4b) der Bügelsohle (4) vorgesehen ist, insbesondere an den Seiten der Bügelsohle (4), an einer Spitze der Bügelsohle (4), an vorderen Seitenbereichen der Bügelsohle (4), an hinteren Seitenbereichen der Bügelsohle (4), an der Rückseite der Bügelsohle (4).

7. Bügelsohle (4) nach einem oder mehreren der vorher genannten Ansprüche, **dadurch gekennzeichnet, dass** die Befestigungs-Nut (12) umlaufend ausgebildet ist und sich um die gesamte Bügelsohle (4) herum erstreckt.

8. Bügelsohle (4) nach einem oder mehreren der vorher genannten Ansprüche, **dadurch gekennzeichnet, dass** die Nutenbreite (b) der Befestigungs-Nut (12) in einem Bereich von 1 bis 10 mm, insbesondere 3 bis 6 mm, insbesondere 2 bis 5 mm liegt.

9. Bügelsohle (4) nach einem oder mehreren der vorher genannten Ansprüche, **dadurch gekennzeichnet, dass** die Tiefe (t) der Befestigungs-Nut (12) in einem Bereich von 2 bis 10 mm, insbesondere 3 bis 8 mm, insbesondere 4 bis 6 mm liegt.

10. Bügelsohle (4) nach einem oder mehreren der vorher genannten Ansprüche, **dadurch gekennzeichnet, dass** der Abstand (h) der Befestigungs-Nut (12) von der Unterseite (4a) der Bügelsohle (4), gemessen von der Unterseite (4a) der Bügelsohle (4) bis zu nächstliegenden Seitenrand der Befestigungs-Nut (12), in einem Bereich von 1 bis 10 mm, insbesondere 3 bis 10 mm, insbesondere 4 bis 6 mm liegt.

11. Bügelsohle (4) nach einem oder mehreren der vorher genannten Ansprüche, **dadurch gekennzeichnet, dass** sich die Befestigungs-Nut (12) ausgehend von ihrem Nuteneingang zu ihrem Nutenboden hin verjüngt, insbesondere konisch verjüngt.

12. Bügelvorrichtung, insbesondere eine Dampfbügelvorrichtung, mit einer Bügelsohle (4) nach einem der Ansprüche 1 bis 11.

13. Bügelvorrichtungs-Set, umfassend eine Bügelvorrichtung (2), insbesondere eine Dampfbügelvorrichtung, nach Anspruch 12, sowie eine Abstellvorrichtung (8) mit wenigstens einem mit der Bügelvorrichtungs-Befestigungs-Nut (12) korrespondierenden Befestigungselement (10).

## Claims

1. Ironing soleplate (4) of an ironing device (2), in particular a steam ironing soleplate, which has a border area (4b), **characterised in that** directly at the edge of its border area (4b) this has an ironing device fastening groove (12) for temporary and re-detachable engagement with a fastening element of a stop device or another external object, which itself does not belong to the ironing device (2), the ironing soleplate (4) or a housing fastened thereto.

2. Ironing soleplate (4) according to claim 1, **characterised in that** the fastening groove (12) is provided in the front face of the border area (4b).

3. Ironing soleplate (4) according to claim 1 or 2, **characterised in that** the fastening groove (12) extends substantially in parallel to the lower face (4a) of the ironing soleplate (4).

4. Ironing soleplate (4) according to one or a number of the previously cited claims 1 to 3, **characterised in that** the fastening groove (12) is provided on the top side of the border area (4b) or in an intermediate area (z1; z2), which extends between the top side and the front face of the border area (4b) or between the lower face and the front face of the border area (4b).

5. Ironing soleplate (4) according to one or a number of the previously cited claims, **characterised in that** in its depth direction the fastening groove (12) extends obliquely into the border area (4b).

6. Ironing soleplate (4) according to one or a number of the previously cited claims, **characterised in that** the fastening groove (12) is only provided on parts of the border area (4b) of the ironing soleplate (4), in particular on the sides of the ironing soleplate (4), on a tip of the ironing soleplate (4), on front side areas of the ironing soleplate (4), on rear side areas of the ironing soleplate (4), on the rear of the ironing soleplate (4).

7. Ironing soleplate (4) according to one or a number of the previously cited claims, **characterised in that** the fastening groove (12) is embodied to be circumferential and extends about the entire ironing soleplate (4).

8. Ironing soleplate (4) according to one or a number of the previously cited claims, **characterised in that** the groove width (b) of the fastening groove (12) lies in a range of 1 to 10mm, in particular 3 to 6mm, in particular 2 to 5 mm.

9. Ironing soleplate (4) according to one or a number of the previously cited claims, **characterised in that** the depth (t) of the fastening groove (12) lies in a range of 2 to 10 mm, in particular 3 to 8 mm, in particular 4 to 6 mm.

10. Ironing soleplate (4) according to one or a number of the previously cited claims, **characterised in that** the distance (h) of the fastening groove (12) from the lower side (4a) of the ironing soleplate (4), measured from the lower side (4a) of the ironing soleplate (4) to the closest side edge of the fastening groove (12), lies in a range of 1 to 10 mm, in particular 3 to 10 mm, in particular 4 to 6 mm.

11. Ironing soleplate (4) according to one or a number of the previously cited claims, **characterised in that** starting from its groove entry the fastening groove (12) tapers toward its groove base, in particular tapers conically.

12. Ironing device, in particular a steam ironing device, with an ironing soleplate (4) according to one of claims 1 to 11.

13. Ironing device set, comprising an ironing device (2), in particular a steam ironing device, according to claim 12, and a stop device (8) with at least one fastening element (10) which corresponds to the ironing device fastening groove (12).

## Revendications

1. Semelle de repassage (4) d'un dispositif de repassage (2), notamment semelle de repassage à vapeur, laquelle présente une zone de bord (4b), **caractérisée en ce que** celle-ci présente sur sa zone de bord (4b), directement dans le bord, une rainure (12) de fixation de dispositif de repassage pour la prise temporaire et de nouveau amovible avec un élément de fixation d'un dispositif de pose ou d'un autre objet externe, lequel n'appartient pas lui-même au dispositif de repassage (2), à la semelle de repassage (4) ou à un boîtier qui y est fixé.

2. Semelle de repassage (4) selon la revendication 1, **caractérisée en ce que** la rainure de fixation (12) est ménagée dans le côté frontal de la zone de bord (4b).

3. Semelle de repassage (4) selon la revendication 1 ou 2, **caractérisée en ce que** la rainure de fixation (12) s'étend essentiellement parallèlement au côté inférieur (4a) de la semelle de repassage (4).

4. Semelle de repassage (4) selon une quelconque ou plusieurs des revendications précédentes 1 à 3, **caractérisée en ce que** la rainure de fixation (12) est ménagée sur le côté supérieur de la zone de bord (4b) ou dans une zone intermédiaire (z1 ; z2) laquelle s'étend entre le côté supérieur et le côté frontal de la zone de bord (4b) ou entre le côté inférieur et le côté frontal de la zone de bord (4b).

5. Semelle de repassage (4) selon une quelconque ou plusieurs des revendications précédentes, **caractérisée en ce que** la rainure de fixation (12), dans sa direction en profondeur, s'étend de manière oblique en entrant dans la zone de bord (4b).

6. Semelle de repassage (4) selon une quelconque ou plusieurs des revendications précédentes, **caractérisée en ce que** la rainure de fixation (12) est ménagée uniquement sur des parties de la zone de bord (4b) de la semelle de repassage (4), notamment sur les côtés de la semelle de repassage (4), à une pointe de la semelle de repassage (4), sur des zones latérales avant de la semelle de repassage (4), sur des zones latérales arrière de la semelle de repassage (4), au dos de la semelle de repassage (4).

7. Semelle de repassage (4) selon une quelconque ou plusieurs des revendications précédentes, **caractérisée en ce que** la rainure de fixation (12) est réalisée de manière périphérique et s'étend autour de toute la semelle de repassage (4).

8. Semelle de repassage (4) selon une quelconque ou plusieurs des revendications précédentes, **caractérisée en ce que** la largeur de rainure (b) de la rainure de fixation (12) est située dans une plage de 1 à 10 mm, notamment de 3 à 6 mm, notamment de 2 à 5 mm.

9. Semelle de repassage (4) selon une quelconque ou plusieurs des revendications précédentes, **caractérisée en ce que** la profondeur (t) de la rainure de fixation (12) est située dans une plage de 2 à 10 mm, notamment de 3 à 8 mm, notamment de 4 à 6 mm.

10. Semelle de repassage (4) selon une quelconque ou plusieurs des revendications précédentes, **caractérisée en ce que** l'écart (h) de la rainure de fixation (12) par rapport au côté inférieur (4a) de la semelle de repassage (4), mesuré du côté inférieur (4a) de la semelle de repassage (4) jusqu'au bord latéral de la rainure de fixation (12) situé le plus près, est situé dans une plage de 1 à 10 mm, notamment de 3 à 10 mm, notamment de 4 à 6 mm.

11. Semelle de repassage (4) selon une quelconque ou plusieurs des revendications précédentes, **caractérisée en ce que** la rainure de fixation (12), en partant de son entrée de rainure vers son fond de rainure, se rétrécit, notamment de manière conique.

12. Dispositif de repassage, notamment dispositif de repassage à vapeur, comprenant une semelle de repassage (4) selon l'une quelconque des revendications 1 à 11.

13. Ensemble de repassage, comprenant un dispositif de repassage (2), notamment un dispositif de repassage à vapeur selon la revendication 12, ainsi qu'un dispositif de pose (8) comprenant au moins un élément de fixation (10) correspondant avec la rainure de fixation (12) du dispositif de repassage.
